# EUROPÄISCHE PATENTSCHRIFT

(11) **EP 2 874 750 B1**
(45) Veröffentlichungstag und Bekanntmachung des Hinweises auf die Patenterteilung: **10.01.2018**
(21) Anmeldenummer: 13736838.7
(22) Anmeldetag: 03.07.2013
(51) Int. Cl.: B02C 15/00, B02C 15/02, B02C 23/02, B02C 25/00

(54) **VERFAHREN UND ANLAGE ZUR ZERKLEINERUNG VON MAHLGUT MIT EINER ROLLENMÜHLE**
METHOD AND SYSTEM FOR COMMINUTING GRINDING STOCK USING A ROLLER MILL
PROCÉDÉ ET INSTALLATION DE COMMINUTION DE MATIÈRE À BROYER À L'AIDE D'UN BROYEUR À CYLINDRES

(30) Priorität: 19.07.2012 DE 102012106554
(43) Veröffentlichungstag der Anmeldung: 27.05.2015
(73) Patentinhaber: ThyssenKrupp Industrial Solutions AG, 45143 Essen (DE)
(72) Erfinder: GUERRERO PALMA, Pedro, 59510 Lippetal (DE); KÖNNING, Ludwig, 59227 Ahlen (DE)
(74) Vertreter: thyssenkrupp Intellectual Property GmbH
(86) Internationale Anmeldenummer: PCT/EP2013/064043
(87) Internationale Veröffentlichungsnummer: WO 2014/012792

(56) Entgegenhaltungen:
- WO-A1-2009/087558
- DE-A1- 2 839 264
- DE-A1- 4 019 240
- DE-A1-102007 006 092

## Beschreibung

Die Erfindung betrifft ein Verfahren und eine Anlage zur Zerkleinerung von Mahlgut mit einer Rollenmühle, wobei ein Mahlteller mit wenigstens zwei, über eigene Antriebe angetriebene Mahlrollen zusammenwirkt und das im Massenfluss zugeführte Mahlgut zwischen Mahlteller und Mahlrolle zerkleinert wird.

Bereits in der DE 197 02 854 A1 wurde darauf hingewiesen, dass die einzelnen, angetriebenen Mahlrollen einerseits über den Mahlteller und das darauf befindliche Mahlgut bzw. Mahlgutbett drehantriebsmäßig miteinander gekoppelt sind und andererseits stark unterschiedliche Leistungsaufnahmen haben können, die beispielsweise auf unterschiedliche Abrolldurchmesser auf dem Mahlteller (Friktion/Durchmesser), unterschiedliche Wirkdurchmesser der einzelnen Mahlrollen (z. B. durch Verschleiß) und auf ein unterschiedliches Einzugsverhalten des Mahlgutes im Zusammenwirken von Mahlteller und Mahlrolle zurückzuführen sind.

Bereits geringe Drehzahländerungen zwischen einzelnen Mahlrollen bewirken bei den einzelnen Antrieben relativ hohe Leistungsschwankungen. Dies kann dazu führen, dass die Mahlrollen dauernd beschleunigt oder verzögert werden, d. h. die einzeln angetriebenen Mahlrollen arbeiten gegeneinander, was während des Zerkleinerungsbetriebes zu einem deutlich erhöhten Energiebedarf führt.

In der DE 197 02 854 A1 wurde daher vorgeschlagen, dass die Betriebsschwankungen zwischen den einzelnen Drehantrieben aller angetriebenen Mahlrollen durch eine gemeinsame Lastausgleichsregelung ausgeglichen werden.

Dennoch sind bei dynamischen Übersetzungsänderungen zwischen Mahlteller und Mahlrolle die Leistungsaufnahme der Antriebe sehr unterschiedlich. Zur Verbesserung der Ausgleichsregelung wurde in der DE 10 2007 006 092 A1 die Ausgleichsregelung durch eine Leistungsausgleichsregelung gebildet, wobei durch Regelung der Drehzahl wenigstens eines Antriebs die Leistung der Antriebe in einem vorgegebenen Verhältnis zueinander geregelt wird. Gemäß der DE 10 2007 041 878 B4 wird anstelle der Regelung der Drehzahl eine Regelung des Mahldrucks verwendet, um die Leistung der Antriebe in einem vorgegebenen Verhältnis zueinander zu regeln.

Aus der DE 1 763 432 A ist ferner eine Regeleinrichtung für eine von einem Drehstrommotor angetriebene Mühle zur selbsttätigen Regelung der Mahlgutzufuhr auf gleich bleibende Belastung des Drehstrommotors bekannt. Die EP 0 180 814 A2 offenbart eine Rollenmühle mit einem Steuersystem, um die Mühle über einen weiten Durchsatzbereich zu betreiben, wobei ein zufriedenstellendes Luft-Feststoff-Verhältnis und ein gewünschter Feinheitsgrad gewährleistet werden.

Der Erfindung lag nun die Aufgabe zugrunde, ein neues Konzept einer Leistungsausgleichsregelung zu entwickeln.

Erfindungsgemäß wird diese Aufgabe durch die Merkmale der Ansprüche 1 und 10 gelöst.

Beim erfindungsgemäßen Verfahren zur Zerkleinerung von Mahlgut mit einer Rollenmühle wirkt ein Mahlteller mit wenigstens zwei Mahlrollen zusammen, wobei das im Massenfluss zugeführte Mahlgut zwischen Mahlteller und Mahlrolle zerkleinert wird. Wenigstens zwei Mahlrollen werden über eigene Antriebe angetrieben, wobei eine Leistungsausgleichsregelung für die Antriebe der Mahlrollen durchgeführt wird, sodass die Leistung der Antriebe in einem vorgegebenen Verhältnis zueinander geregelt wird. Die Leistungsregelung erfolgt dabei durch Veränderung des Massenflusses des wenigstens einer der Mahlrollen zugeführten Mahlguts.

Die erfindungsgemäße Anlage zur Zerkleinerung von Mahlgut mit einer Rollenmühle weist einen Mahlteller und wenigstens zwei mit dem Mahlteller zusammenwirkende Mahlrollen auf, wobei das im Massenfluss zugeführte Mahlgut zwischen Mahlteller und Mahlrolle zerkleinert wird, und wobei wenigstens zwei Mahlrollen einen eigenen Antrieb aufweisen und eine Leistungsausgleichsregelung für die Antriebe der Mahlrollen zur Regelung der Leistung der Antriebe in einem vorgegebenen Verhältnis zueinander vorgesehen ist. Die Leistungsausgleichsregelung wirkt mit wenigstens einem Stellglied zur Veränderung des Massenflusses des wenigstens einer der Mahlrollen zugeführten Mahlguts zusammen.

Unter dem Begriff "Massenfluss" wird der Stoffstrom oder Massenstrom verstanden, der über eine Aufgabeeinrichtung meist zentral auf dem Mahlteller aufgegeben wird und dann zu den Mahlrollen geleitet wird. Während die aus dem Stand der Technik bekannte Leistungsausgleichsregelung durch Regelung von der Drehzahl bzw. des Mahldrucks unmittelbar auf die Mahlrollen einwirken, schlägt das erfindungsgemäße Konzept zur Leistungsausgleichsregelung vor, den Massenstrom zu beeinflussen.

Weitere Ausgestaltungen der Erfindung sind Gegenstand der Unteransprüche.

Die Leistungsausgleichsregelung verwendet vorzugsweise das Drehmoment und/oder die Drehzahl der Antriebe als Regelgröße. Die Veränderung des Massenflusses kann insbesondere durch Beeinflussung der Ausrichtung des Massenflusses bezüglich der Mahlrolle und/oder Beeinflussung der Breite des Massenflusses und/oder Beeinflussung der Höhe des Massenflusses und/oder Beeinflussung der zugeführten Menge erfolgen. Außerdem kann vorgesehen werden, das im Massenfluss zugeführte Mahlgut vorzuverdichten oder aufzulockern.

Weitere Möglichkeiten zur Veränderung des Massenflusses bestehen in der Veränderung der chemischen und/oder physikalischen Eigenschaften des Mahlgutes. Insbesondere ist die Veränderung der Zusammensetzung durch die Zugabe von Mahlhilfsmitteln und/oder Wasser und/oder Zuschlagstoffen denkbar. Auch die Zugabe von Grobgut und/oder Frischgut und/oder Umlaufgut und/oder Griesen und/oder Fertiggut, insbesondere aus einem nachfolgenden Sichterprozess, können zur Veränderung des Massenflusses herangezogen werden.

Die Leistungsausgleichsregeleinrichtung steht zweckmäßigerweise mit Drehmomentsensoren zur Erfassung des Drehmoments der Antriebe der Mahlrollen und/oder mit Drehzahlsensoren zur Erfassung der Drehzahl der Antriebe der Mahlrollen in Wirkverbindung, um dann je nach Messergebnis wenigstens ein Stellglied zur Veränderung des Massenflusses anzusteuern. Diese Stellglieder können beispielsweise durch Leitelemente, verstellbare Schurren, verstellbare Höhenbegrenzungen und Dosiereinrichtungen gebildet werden.

Für die Antriebe der Mahlrollen kommen insbesondere ungeregelte elektrische Drehstrom-Asynchron-Motoren in Frage. Die Leistung der Antriebe kann grundsätzlich so geregelt werden, dass die Betriebsmomente der Antriebe zwischen null und dem Kippmoment der Antriebe liegen. Auf diese Weise können die Antriebe der Mahlrollen in weitem Rahmen an die jeweiligen Mahlanforderungen angepasst werden.

Weitere Vorteile und Ausgestaltungen der Erfindung werden im Folgenden anhand der Beschreibung und der Zeichnung näher erläutert.

In der Zeichnung zeigen
- Fig. 1: eine schematische Darstellung einer erfindungsgemäßen Anlage zur Zerkleinerung von Mahlgut mit einer Rollenmühle und einer Leistungsausgleichsregeleinrichtung,
- Fig. 2: eine Anlage gemäß Fig. 1, wobei die Leistungsausgleichsregeleinrichtung mit einer schwenkbaren Schurre zusammenwirkt,
- Fig. 3: eine Anlage gemäß Fig. 1, wobei die Leistungsausgleichsregeleinrichtung mit einem verstellbaren Leitblech zusammenwirkt,
- Fig. 4: eine Anlage gemäß Fig. 1, wobei die Leistungsausgleichsregeleinrichtung mit einem verstellbaren Höhenbegrenzungselement zusammenwirkt und
- Fig. 5: eine Anlage gemäß Fig. 1, wobei die Leistungsausgleichsregeleinrichtung mit einer Einrichtung zur Zugabe von Zusatzstoffen zusammenwirkt,

Die in Fig. 1 dargestellte Anlage zur Zerkleinerung von Mahlgut mit einer Rollenmühle weist einen Mahlteller 1 und wenigstens zwei mit dem Mahlteller zusammenwirkende Mahlrollen 2, 3 auf, wobei das im Massenfluss über eine Aufgabeeinrichtung 4 zugeführte Mahlgut 5 zwischen Mahlteller und Mahlrolle zerkleinert wird. Jeder der beiden Mahlrollen 2, 3 verfügt über einen eigenen Antrieb 6, 7, während der Mahlteller im dargestellten Ausführungsbeispiel über die Mahlrollen 2 und 3 und das Mahlgut 5 angetrieben wird und ihm somit kein eigener Antrieb zugewiesen ist. Im Rahmen der Erfindung kann jedoch auch der Mahlteller zusätzlich angetrieben werden. Weiterhin ist eine Leistungsausgleichsregeleinrichtung 8 vorgesehen, die mit Messgliedern 9, 10 und wenigstens einem Stellglied 11 zusammenwirkt. Die Messglieder 9, 10 werden beispielsweise durch Drehmomentsensoren zur Erfassung des Drehmoments M1, M2 der Antriebe 6 bzw. 7 und/oder durch Drehzahlsensoren zur Erfassung der Drehzahl n1, n2 der Antriebe 6, 7 gebildet. Mit den gemessen Werten kann die Leistungsausgleichsregeleinrichtung 8 die Leistung der beiden Antriebe 6, 7 ermitteln. Es wird angestrebt, dass die Gesamtleistung aller Antriebe in einem vorgegebenen Verhältnis auf die einzelnen Antriebe aufgeteilt wird. Dabei kann zum Beispiel vorgesehen werden, dass alle Antriebe mit der gleichen Leistung betrieben werden. Es ist aber durchaus denkbar, dass die Leistungen unterschiedlich aufgeteilt werten, was beispielsweise bei unterschiedlich großen Mahlrollen der Fall sein kann.

Die Leistungsausgleichsregeleinrichtung regelt die Leistung der einzelnen Antriebe so, dass die Leistungen in einem vorgegebenen Sollbereich liegen. Wird über die Messwerte (Drehzahl, Drehmoment) festgestellt, dass die Leistung des ein oder anderen Antriebes außerhalb des Sollbereichs liegt, wird über das Stellglied 11 eine gezielte Beeinflussung des Massenflusses des wenigstens einer der Mahlrollen 2, 3 zugeführten Mahlgut 5 vorgenommen. Dies kann beispielsweise so aussehen, dass der Mahlrolle, deren Antrieb eine erhöhte Leistung aufweist, weniger Mahlgut zugeführt wird als der Mahlrolle, deren Antrieb eine im Verhältnis zu geringe Leistung verbraucht. Auf diese Weise kann die Leistung der beiden Antriebe 6, 7 über die Veränderung des Massenflusses gezielt beeinflusst werden, um die Leistung der beiden Antriebe im vorgegebenen Verhältnis von beispielsweise jeweils 50%, zu regeln.

Durch diese Regelung ist es nicht erforderlich, dass die Antriebe 6, 7 mit teueren Regeleinrichtungen, wie Frequenzumrichter, ausgestattet sind. Vorzugsweise werden daher ungeregelte, elektrische Drehstrom-Asynchron-Motoren als Antriebe 6, 7 verwendet.

Die oben beschriebene Anlage eignet sich insbesondere zur Zerkleinerung von Mahlgut, wie Kalkstein, Bindemittel und Kohlen. Die Rollenmühle kann beispielsweise wie folgt ausgelegt werden:

| | |
|---|---|
| Durchmesser des Mahltellers 1: | 2 m bis 8 m |
| Durchmesser der Mahlrolle 2, 3 : | 1 m bis 4 m |
| Nennleistung der Antriebe 6, 7: | 100 kW bis 4000 kW |

Im Folgenden werden einige Ausführungsbeispiele zur Beeinflussung des Massenflusses näher vorgestellt, wobei bei allen Ausführungsbeispielen jeweils wenigstens zwei angetriebene Mahlrollen vorgesehen sind. Lediglich aus Gründen der Übersichtlichkeit wird die Mahlrolle 3 mit zugehörigem Antrieb 7 in der Zeichnung nicht dargestellt. Außerdem wurden für gleiche Bauteile dieselben Bezugszeichen verwendet.

Im Ausführungsbeispiel gemäß Fig. 2 wird das Stellglied durch eine am unteren Ende der Aufgabeeinrichtung 4 vorgesehene, schwenkbare Schurre 11a gebildet, die über einen Stellantrieb 11b schwenkbar ist. Je nach Stellung der schwenkbaren Schurre 11a kann der Massenfluss zu den beiden Mahlrollen 2, 3 in seiner Menge beeinflusst werden. Die Leistungsausgleichsregeleinrichtung 8 wird daher in Abhängigkeit der durch die Messglieder 9, 10 ermittelten Messwerte den Stellantrieb 11b entsprechend ansteuern, wenn die Leistungen der beiden Antriebe 6, 7 außerhalb ihrer vorgegebenen Regelbereiche liegen.

Im Ausführungsbeispiel gemäß Fig. 3 wird das Stellglied durch ein verstellbares Leitblech 11c mit zugehörigem Stellantrieb 11b gebildet. Mit diesem Leitblech 11c kann insbesondere die Ausrichtung des Massenflusses bezüglich der Mahlrolle und/oder die Breite des Massenflusses und/oder die zugeführte Menge beeinflusst werden.

Fig. 4 zeigt die Variante, bei welcher der Massenfluss durch Beeinflussung seiner Höhe verändert wird. Hierzu wird das Stellglied durch ein Höhenbegrenzungselement 11e gebildet, dass über einen Stellantrieb 11f in der Höhe durch die Leistungsausgleichsregeleinrichtung 8 eingestellt werden kann.

Im Ausführungsbeispiel gemäß der Fig. 5 wird der Massenfluss durch Veränderung seiner Zusammensetzung beeinflusst. Hierzu wird das Stellglied durch eine Dosiereinrichtung 11g mit zugehörigem Stellantrieb 11h gebildet, wobei über die Dosiereinrichtung 11g Zusatzstoffe, wie Frisch-, Umlauf- oder Fertiggut, Griese, Zuschlagstoffe, Wasser oder Mahlhilfsmittel dem Mahlgut 5 zugegeben werden. Geschieht diese Zugabe gezielt vor einer Mahlrolle, kann die Leistungsaufnahme des zugehörigen Antriebes gezielt beeinflusst werden.

Im Rahmen der Erfindung sind natürlich noch eine Vielzahl weiterer Beeinflussungsmöglichkeiten des Massenflusses denkbar. So kann beispielsweise jeder Mahlrolle eine sogenannte Slave-Rolle vorgeschaltet werden, welche über einen variablen Anpressdruck eine Vorverdichtung des Mahlbettes und damit eine Beeinflussung der Leistungsaufnahme der Antriebe zugehörigen Mahlrolle ermöglicht. Auch eine Auflockerung des Mahlbettes, beispielsweise durch Fluidisierungsluft, ist denkbar.

Die oben beschriebene Leistungsausgleichsregelung ist zum einen sehr effektiv und gegenüber der aus dem Stand der Technik bekannten Drehzahlregelung erheblich kostengünstiger.

## Patentansprüche

1. Verfahren zur Zerkleinerung von Mahlgut (5) mit einer Rollenmühle, wobei ein Mahlteller (1) mit wenigstens zwei Mahlrollen (2, 3) zusammenwirkt und das im Massenfluss zugeführte Mahlgut (5) zwischen Mahlteller (1) und Mahlrolle (2, 3) zerkleinert wird, wobei wenigstens zwei Mahlrollen (2, 3) über eigene Antriebe (6, 7) angetrieben werden und eine Leistungsausgleichsregelung für die Antriebe (6, 7) der Mahlrollen (2, 3) durchgeführt wird, sodass die Leistung der Antriebe (6, 7) in einem vorgegebenen Verhältnis zueinander geregelt wird,
**dadurch gekennzeichnet, dass** die Leistungsregelung durch Veränderung des Massenflusses des wenigstens einer der Mahlrollen (2, 3) zugeführten Mahlguts (5) erfolgt.

2. Verfahren nach Anspruch 1, **dadurch gekennzeichnet, dass** das Drehmoment (M1, M2) und/oder die Drehzahl (n1, n2) der Antriebe (6, 7) als Regelgröße der Leistungsausgleichsregelung verwendet wird.

3. Verfahren nach Anspruch 1, **dadurch gekennzeichnet, dass** die Veränderung des Massenflusses durch Beeinflussung der Ausrichtung des Massenflusses bezüglich der Mahlrolle (2, 3) und/oder Beeinflussung der Breite des Massenflusses und/oder Beeinflussung der Höhe des Massenflusses und/oder Beeinflussung der zugeführten Menge erfolgt.

4. Verfahren nach Anspruch 1, **dadurch gekennzeichnet, dass** das im Massenfluss zugeführte Mahlgut (5) vorverdichtet wird.

5. Verfahren nach Anspruch 1, **dadurch gekennzeichnet, dass** das im Massenfluss zugeführte Mahlgut (5) aufgelockert wird.

6. Verfahren nach Anspruch 1, **dadurch gekennzeichnet, dass** die Leistung der Antriebe (6, 7) der Mahlrollen (2, 3) derart geregelt werden, dass die Betriebsmomente der Antriebe (6, 7) zwischen Null und dem Kippmoment der Antriebe liegen.

7. Verfahren nach Anspruch 1, **dadurch gekennzeichnet, dass** die Veränderung des Massenflusses durch Veränderung der Zusammensetzung des Mahlguts (5) erfolgt.

8. Verfahren nach Anspruch 7, **dadurch gekennzeichnet, dass** der Massenfluss durch Zugabe von Mahlhilfsmitteln und/oder Wasser und/oder Zuschlagstoffen verändert wird.

9. Verfahren nach Anspruch 7 **dadurch gekennzeichnet, dass** der Massenfluss durch Zugabe von Grobgut und/oder Frischgut und/oder Umlaufgut und/oder Grießen und/oder Fertiggut verändert wird.

10. Anlage zur Zerkleinerung von Mahlgut (5) mit einer Rollenmühle, die einen Mahlteller (1) und wenigstens zwei mit dem Mahlteller (1) zusammenwirkende Mahlrollen (2, 3) aufweist, wobei das im Massenfluss zugeführte Mahlgut (5) zwischen Mahlteller (1) und Mahlrolle (2, 3) zerkleinert wird, und wobei wenigstens zwei Mahlrollen einen eigenen Antrieb (6, 7) aufweisen und eine Leistungsausgleichsregeleinrichtung für die Antriebe (6, 7) der Mahlrollen (2, 3) zur Regelung der Leistung der Antriebe (6, 7) in einem vorgegebenen Verhältnis zueinander vorgesehen ist,
**dadurch gekennzeichnet, dass** die Leistungsausgleichsregeleinrichtung (8) mit wenigstens einem Stellglied (11) zur Veränderung des Massenflusses des wenigstens einer der Mahlrollen (2, 3) zugeführten Mahlguts (5) zusammenwirkt.

11. Anlage nach Anspruch 10, **dadurch gekennzeichnet, dass** die Leistungsausgleichsregeleinrichtung (8) mit Drehmomentsensoren zur Erfassung des Drehmoments der Antriebe (6, 7) der Mahlrollen und/oder mit Drehzahlsensoren zur Erfassung der Drehzahl der Antriebe (6, 7) der Mahlrollen (2, 3) in Wirkverbindung steht.

12. Anlage nach Anspruch 10, **dadurch gekennzeichnet, dass** die Antriebe (6, 7) der Mahlrollen (2, 3) ungeregelte, elektrische Drehstrom-Asynchronmotoren sind.

## Claims

1. Method for comminuting grinding stock (5) with a roller mill, wherein a grinding plate (1) cooperates with at least two grinding rollers (2, 3) and the grinding stock (5) supplied in the mass flow is comminuted between grinding plate (1) and grinding roller (2, 3), wherein at least two grinding rollers (2, 3) are driven via dedicated drives (6, 7) and a power equalizing control is carried out for the drives (6, 7) of the grinding rollers (2, 3), such that the power of the drives (6, 7) is controlled in a predefined ratio to one another,
**characterized in that** the power control is effected by changing the mass flow of the grinding stock (5) supplied to at least one of the grinding rollers (2, 3).

2. Method according to Claim 1, **characterized in that** the torque (M1, M2) and/or the rotational speed (n1, n2) of the drives (6, 7) is used as a control variable for the power equalizing control.

3. Method according to Claim 1, **characterized in that** the mass flow is changed by influencing the orientation of the mass flow with respect to the grinding roller (2, 3) and/or influencing the breadth of the mass flow and/or influencing the height of the mass flow and/or influencing the quantity supplied.

4. Method according to Claim 1, **characterized in that** the grinding stock (5) supplied in the mass flow is pre-compressed.

5. Method according to Claim 1, **characterized in that** the grinding stock (5) supplied in the mass flow is loosened.

6. Method according to Claim 1, **characterized in that** the power of the drives (6, 7) of the grinding rollers (2, 3) is controlled such that the operating torques of the drives (6, 7) lie between zero and the breakdown torque of the drives.

7. Method according to Claim 1, **characterized in that** the mass flow is changed by changing the composition of the grinding stock (5).

8. Method according to Claim 7, **characterized in that** the mass flow is changed by adding grinding assistants and/or water and/or additives.

9. Method according to Claim 7, **characterized in that** the mass flow is changed by adding coarse material and/or fresh material and/or circulating material and/or gravel and/or finished material.

10. Apparatus for comminuting grinding stock (5) with a roller mill which has a grinding plate (1) and at least two grinding rollers (2, 3) cooperating with the grinding plate (1), wherein the grinding stock (5) supplied in the mass flow is comminuted between grinding plate (1) and grinding roller (2, 3), and wherein at least two grinding rollers have a dedicated drive (6, 7) and a power equalizing control device for the drives (6, 7) of the grinding rollers (2, 3) is provided for controlling the power of the drives (6, 7) in a predefined ratio with respect to one another,
**characterized in that** the power equalizing control device (8) cooperates with at least one actuator (11) in order to change the mass flow of the grinding stock (5) supplied to at least one of the grinding rollers (2, 3).

11. Apparatus according to Claim 10, **characterized in that** the power equalizing control device (8) is operatively connected to torque sensors in order to detect the torque of the drives (6, 7) of the grinding rollers and/or to rotational speed sensors in order to detect the rotational speed of the drives (6, 7) of the grinding rollers (2, 3).

12. Apparatus according to Claim 10, **characterized in that** the drives (6, 7) of the grinding rollers (2, 3) are unregulated three-phase asynchronous electric motors.

## Revendications

1. Procédé de broyage de matière à broyer (5) à l'aide d'un broyeur à cylindres, dans lequel un plateau de broyage (1) coopère avec au moins deux cylindres de broyage (2, 3) et la matière à broyer (5) amenée en un flux massique est broyée entre le plateau de broyage (1) et les cylindres de broyage (2, 3), dans lequel au moins deux cylindres de broyage (2, 3) sont entraînés par des entraînements propres (6, 7) et on effectue une régulation de l'équilibre de puissance pour les entraînements (6, 7) des cylindres de broyage (2, 3), de telle manière que la puissance des entraînements (6, 7) soit régulée l'une par rapport à l'autre dans un rapport prédéterminé, **caractérisé en ce que** l'on effectue la régulation de puissance par la variation du flux massique de la matière à broyer (5) amenée à au moins un des cylindres de broyage (2, 3).

2. Procédé selon la revendication 1, **caractérisé en ce que** l'on utilise le couple de rotation (M1, M2) et/ou le nombre de tours (n1, n2) des entraînements (6, 7) comme grandeur de réglage de la régulation de l'équilibre de puissance.

3. Procédé selon la revendication 1, **caractérisé en ce que** l'on effectue la variation du flux massique en influençant l'orientation du flux massique par rapport au cylindre de broyage (2, 3) et/ou en influençant la largeur du flux massique et/ou en influençant la hauteur du flux massique et/ou en influençant la quantité amenée.

4. Procédé selon la revendication 1, **caractérisé en ce que** l'on pré-comprime la matière à broyer (5) amenée dans le flux massique.

5. Procédé selon la revendication 1, **caractérisé en ce que** l'on désagrège la matière à broyer (5) amenée dans le flux massique.

6. Procédé selon la revendication 1, **caractérisé en ce que** l'on régule la puissance des entraînements (6, 7) des cylindres de broyage (2, 3) de telle manière que les couples de fonctionnement des entraînements (6, 7) se situent entre zéro et le couple de décrochage des entraînements.

7. Procédé selon la revendication 1, **caractérisé en ce que** l'on effectue la variation du flux massique en faisant varier la composition de la matière à broyer (5).

8. Procédé selon la revendication 7, **caractérisé en ce que** l'on fait varier le flux massique par l'addition d'auxiliaires de broyage et/ou d'eau et/ou de substances d'addition.

9. Procédé selon la revendication 7, **caractérisé en ce que** l'on fait varier le flux massique par addition de matière grossière et/ou de matière fraîche et/ou de matière de retour et/ou de gravier et/ou de matière terminée.

10. Installation pour le broyage de matière à broyer (5) avec un broyeur à cylindres, qui présente un plateau de broyage (1) et au moins deux cylindres de broyage (2, 3) qui coopèrent avec le plateau de broyage (1), dans laquelle la matière à broyer (5) amenée en un flux massique est broyée entre le plateau de broyage (1) et les cylindres de broyage (2, 3), et dans laquelle au moins deux cylindres de broyage présentent un entraînement propre (6, 7) et il est prévu un dispositif de régulation de l'équilibre de puissance pour les entraînement (6, 7) des cylindres de broyage (2, 3) pour la régulation de la puissance des entraînements (6, 7) dans un rapport prédéterminé l'une par rapport à l'autre, **caractérisée en ce que** le dispositif de régulation de l'équilibre de puissance (8) coopère avec au moins un organe de réglage (11) pour faire varier le flux massique de la matière à broyer (5) amenée à au moins un des cylindres de broyage (2, 3).

11. Installation selon la revendication 10, **caractérisée en ce que** le dispositif de régulation de l'équilibre de puissance (8) est en liaison active avec des capteurs de couple de rotation pour la détection du couple de rotation des entraînements (6, 7) des cylindres de broyage et/ou avec des capteurs de nombre de tours pour la détection du nombre de tours des entraînements (6, 7) des cylindres de broyage (2, 3).

12. Installation selon la revendication 10, **caractérisée en ce que** les entraînements (6, 7) des cylindres de broyage (2, 3) sont des moteurs électriques asynchrones à courant triphasé non régulés.
